# EUROPÄISCHE PATENTSCHRIFT

(11) **EP 2 194 314 B1**
(45) Veröffentlichungstag und Bekanntmachung des Hinweises auf die Patenterteilung: **04.07.2018**
(21) Anmeldenummer: 09014108.6
(22) Anmeldetag: 11.11.2009
(51) Int. Cl.: F21V 21/10, F21V 15/01, F21S 6/00, F21Y 103/00, F21V 5/00, F21V 5/02

(54) **Leuchte**
Lamp
Eclairage

(30) Priorität: 13.11.2008 AT 64908 U
(43) Veröffentlichungstag der Anmeldung: 09.06.2010
(73) Patentinhaber: Zumtobel Lighting GmbH, 6850 Dornbirn (AT)
(72) Erfinder: Hobelsberger, Georg, 6900 Bregenz (AT); Ehnes, Burkhard, 78050 VS-Villingen (DE)
(74) Vertreter: Jäger, Andreas

(56) Entgegenhaltungen:
- DE-A1-102006 006 590
- DE-A1-102006 045 745
- DE-U-202004 003 955
- US-A- 4 680 677
- US-A- 5 217 301

## Beschreibung

Die Erfindung betrifft eine Leuchte nach dem Oberbegriff des Anspruchs 1.

Eine derartige Leuchte wird beispielsweise als Stehleuchte unter dem Markennamen Opura von der Anmelderin vermarktet. Sie zeichnet sich durch ihr Erscheinungsbild aus, dass wesentlich durch ihre Optik geprägt ist. Diese Optik ist aus einem Höhlkörper gebildet und allseitig Licht abstrahlend ausgeführt. Als Leuchtmittel kommen einseitig gesockelte Leuchtstofflampen zum Einsatz, deren Fassungen direkt am Geräteträger montiert sind. Im Geräteträger sind Komponenten zum Betrieb der Leuchtstofflampen, wie beispielsweise Klemmen und elektronische Vorschaltgeräte untergebracht.

Das deutsche Gebrauchsmuster DE202004003955 U1 offenbart eine Stehleuchte, welche einen Geräteträger zur Aufnahme von Komponenten zum Betrieb eines Leuchtmittels, sowie eine aus einem Hohlkörper gebildete und allseitig abstrahlende Optik aufweist, wobei die Fassung für das Leuchtmittel auf einem Ausleger aufgebracht ist, der teilweise lichtdurchlässig ist. Außerdem weist die Stehleuchte ein Standrohr auf, welches ebenfalls transparent ist und im Inneren eine weitere Lampe aufweist.

Aufgabe der Erfindung ist es, eine Leuchte der eingangs genannten Art so weiterzubilden, dass diese mit mehreren gleichartigen Leuchtmitteln verwendet werden kann. Hierbei ist darauf zu achten, dass die Funktionsweise der allseitig abstrahlenden Optik beibehalten wird.

Die Aufgabe wird gelöst mit einer Leuchte mit den Merkmalen des Anspruchs 1. Vorteilhafte Weiterbildungen der Leuchte sind in den Unteransprüchen beschrieben.

Kern der Erfindung ist es, dass am Geräteträger Ausleger angebracht sind und dass auf den Auslegern jeweils eine Fassung für ein Leuchtmittel angebracht ist. Außerdem sind die Ausleger zumindest in Teilbereichen lichtdurchlässig ausgeführt. Dadurch ist gewährleistet, dass das von dem Leuchtmittel erzeugte Licht in alle Bereiche des Hohlkörpers abgestrahlt wird und damit die gesamte Optik als leuchtender Körper wirkt, der allseitig Licht abgibt.

In einer bevorzugten Ausführungsform sind als Leuchtmittel zwei einseitig gesockelte Gasentladungslampen vorgesehen. Ferner sind zwei Ausleger beidseitig in den Endbereichen mit dem Geräteträger verbunden, wobei jeder der Ausleger eine Fassung trägt und sich bei jedem der Ausleger in dem Bereich, in dem beim einen Ausleger die Fassung angeordnet ist, beim anderen Ausleger ein lichtdurchlässiger Bereich, insbesondere eine Öffnung, befindet. Um die allseitige Lichtabstrahlung zu verbessern können die Gasentladungslampen mit ihren freien Enden durch diese Öffnungen hindurchragen. Der sogenannte Coolspot, der kühlste Punkt der Gasentladungslampe, befindet sich bei diesem Lampentyp im Bereich des freien Endes. Da dieser Bereich vom Ausleger eng umschlossen ist, ist zumindest dann, wenn der Ausleger aus gut wärmeleitendem Material gefertigt ist, davon auszugehen, dass dieser Punkt auf einem gegenüber einer freistehenden Lampe auf niedrigem Temperaturniveau verbleibt und so der Wirkungsgrad der Lampe und damit der Leuchte optimiert ist.

Bevorzugt ist im Freiraum zwischen Leuchtmittel und Frontseite der Optik ein teillichtdurchlässiger Reflektor angeordnet. Dieser Reflektor kann aus zwei Reflektorwänden gebildet sein, welche so angeordnet sind, dass diese in spitzem Winkel aufeinander zulaufen, wobei die Stossstelle im Bereich des Leuchtmittels und der größte Abstand zwischen den beiden Reflektorwänden im Bereich der Frontseite ist. Der bzw. die Ausleger können den Reflektor tragen und so im Hohlkörper fixieren.

Vorzugsweise werden in der erfindungsgemäßen Leuchte als Leuchtmittel eine, insbesondere zwei, Leuchtstofflampen des Typs TC-L, 28 Watt verwendet. Werden Lampen in diesem Leistungsbereich eingesetzt, kann die Aufteilung zwischen Direkt und Indirektanteil beispielsweise durch die Wahl der Reflexionseigenschaften und des Grades der Lichtdurchlässigkeit so eingestellt werden, dass die Aufteilung etwa 35 % für den Direktanteil und 65 % für den Indirektanteil beträgt. Hierbei ist zu beachten, dass die einschlägigen Normen, welche unter anderem Vorgaben zur Blendbegrenzung vorsehen, eingehalten werden. Im konkreten Fall wird als Reflektormaterial ein Aluminiumblech mit der Markenbezeichnung Miro 7 mit einem Lochanteil von mindestens 22% verwendet. Neben der erzeugten Lichtleistung durch die Lampen und die genannten Reflektoreigenschaften ist für die Einhaltung der einschlägigen Normen auch wesentlich, dass das Licht auch über die Frontseite und Seitenwände der Optik abgestrahlt werden. Insgesamt ermöglicht diese Bauweise in Verbindung mit den zuvor genannten bzw. vergleichbaren Leuchtstofflampen eine normkonforme Leuchte für anspruchsvolle Beleuchtungsaufgaben, wie beispielsweise die Beleuchtung von Bildschirmarbeitsplätze, zu schaffen, die gegenüber dem Stand der Technik einen niedrigeren Energieverbrauch aufweist.

Einerseits um die lichttechnischen Eigenschaften der Optik zu beeinflussen und andererseits wegen eines ansprechenden gestalterischen Effekts, ist im Inneren der Optik entlang der Seitenwände und der Fronseite ein perforiertes, vorzugsweise als Lochblech ausgeführtes Metallband angeordnet.

Die Optik selbst ist als Hohlkörper mit Frontseite und Seitenwände ausgeführt. Die Rückseite des Hohlkörpers wird mit dem Geräteträger verschlossen. Vorzugsweise sind die Frontseite und die Seitenwände einstückig aus einer Mikroprismenplatte gefertigt. Die Ecken zwischen Frontseite und Seitenwänden können in diesem Fall verrundet sein und sind durch Warmverformen des Kunststoffes gebildet. Die Bodenplatte der Abdeckung ist aus einer Mikropyramidenplatte oder in Sandwichbauweise aus einer glasklaren Bodenplatte mit darüber angeordneter Mikropyramidenplatte hergestellt, wobei die Frontseite und die Seitenwände mit der Bodenplatte verklebt sind. Auf der Oberseite der Optik kann eine lichtdurchlässige Abdeckplatte aufgelegt werden, um das Eindringen von Staub in den Hohlkörper zu vermeiden oder zumindest zu verringern. Der Vollständigkeit halber sei erwähnt, dass anstelle der Mikroprismenplatte bzw. der Mikropyramidenplatte, die sich dadurch auszeichnen, das die lichttechnisch wirksame Struktur in die Oberflächen der Platten eingearbeitet sind, auch glasklare Platten verwendet werden können und die lichttechnischen Eigenschaften durch Einlegen von zusätzlichen Elementen wie Folien oder Platten mit entsprechenden Strukturen erreicht werden können. Ebenfalls ist es möglich andere Strukturen wie beispielsweise Mikrolinsen oder dergleichen anstelle von Mikroprismen oder Mikropyramiden zu verwenden.

Die erfindungsgemäße Leuchte kann mittels eines Montageblechs in bekannter Art und Weise an einer Wand Decke montiert werden und so beispielsweise als Wandleuchte eingesetzt werden. Ebenfalls möglich ist die Verwendung der Leuchte in Verbindung mit einem Steher. Damit kann eine Stehleuchte gebildet werden. Andere Einsatzmöglichkeiten als Decken oder Pendelleuchte sind ebenfalls denkbar.

Nachfolgend wird die Erfindung anhand der beiliegenden Zeichnungen näher erläutert. Es zeigen:
Figur 1 eine perspektivische Ansicht einer erfindungsgemäßen Leuchte,
Figur 2 einen Schnitt durch eine erfindungsgemäße Leuchte gemäße Figur 1,
Figur 3 eine erste perspektivische Ansicht von Teilen einer erfindungsgemäßen Leuchte gemäß Figur 1 und
Figur 4 eine zweite perspektivische Ansicht von Teilen einer erfindungsgemäßen Leuchte gemäß Figur 1.

In Figur 1 ist eine erfindungsgemäße Leuchte 1 dargestellt. Die Leuchte 1 besteht aus einer Optik 3 und einem Geräteträger 2. Die Optik 3 ist als Höhlkörper ausgebildet, welcher allseitig Licht abstrahlen kann. Der Geräteträger 2 bildet die Rückseite der Optik 3 und verschließt den Hohlkörper. Der Geräteträger 2 selbst ist nicht Licht abstrahlend ausgeführt. Vom Geräteträger 2 ragen zwei Ausleger 5, 5' in das Innere des Höhlkörpers. Auf beiden Auslegern 5, 5' ist jeweils eine Fassung 6, 6' für die Leuchtmittel 3, 3' montiert.

Wie insbesondere aus den Figuren 3 und 4 erkennbar ist, ragen die beiden als einseitig gesockelte Gasentladungslampen ausgeführten Lampen mit ihren freien Enden durch zugeordnete Öffnungen 7, 7' in dem Ausleger 5, 5', welcher dem Ausleger, der die Fassung 6, 6' trägt, gegenüber liegt. Durch die Anordnung der Fassungen 6, 6' auf den Auslegern 5, 5' ergibt sich zwangsläufig, dass die Lampen innerhalb der Optik 3 zu liegen kommen, wenn Geräteträger 2 und Optik 3 baulich vereinigt werden. Aus Figur 4 ist außerdem zu entnehmen, dass der Geräteträger an seiner Rückseite einen Aufnahmeraum aufweist, der zur Unterbringung von Betriebsgeräten, wie beispielsweise elektronische Vorschaltgeräte oder Steuergeräte, genutzt werden kann.

Aus Figur 2 ist ersichtlich, dass im Freiraum zwischen den Leuchtmitteln 3, 3' und der Frontseite der Optik 3 ein Reflektor 9 angeordnet ist. Dieser Reflektor 9 ist aus Lochblech hergestellt und besteht aus einer oberen Reflektorwand 10 und einer unteren Reflektorwand 11. Die beiden Reflektorwände 10, 11 laufen aufeinander zu und stoßen im Bereich der Leuchtmittel 3, 3' aneinander. Im Bereich der Frontseite 9 der Optik 3 weisen die beiden Reflektorelemente den größten Abstand zueinander auf. Die beiden keilförmig geformten Ausleger 5, 5' tragen den Reflektor 9 dadurch, dass sie mit ihren spitzen Enden nicht dargestellte Ausnehmungen im Reflektor 9 untergreifen. Ferner werden die Reflektorwände 10, 11 durch an sie angeformte Laschen 17, 17', welche in ein Metallband 13 eingreifen, in Position gehalten. Das Metallband 13 ist vorzugsweise aus Lochblech gefertigt und ermöglicht unter anderem besondere gestalterische Effekte.

Zur Verbesserung der lichttechnischen Eigenschaften der gesamten Leuchte 1 ist der Geräteträger 2 im Wesentlichen über seine gesamte Länge im Bereich, welcher von der Optik 3 überdeckt ist, mit einem Kopfreflektor 15 überzogen.

Nur in Figur 2 ist die erfindungsgemäße Leuchte 1 mit einer Abdeckplatte 16 gezeigt. Diese Platte 16, welche aus lichtdurchlässigem Material gefertigt ist, und Belüftungsschlitze aufweisen kann, wird einfach auf die Öffnung der Optik 3 gelegt, um diese zu verschließen. Dadurch ist es jederzeit möglich ins Innere der Leuchte 1 zu gelangen, um Wartungsarbeiten, wie beispielsweise einen Lampentausch, durchzuführen.

Unterhalb der Leuchtmittel 3, 3', zwischen dem Reflektor 9 und dem Kopfreflektor 15, kann ein (nicht dargestelltes) transparentes Element angeordnet werden, um zu verhindern, dass Insekten in den Bereich der Bodenplatte 14 gelangen können. Insekten verenden nämlich häufig im Inneren von Leuchten und würden ohne diese transparentes Element, welches den Zugang verschießt, sich als unschöne dunkle Flecken auf der Bodenplatte 14 abzeichnen.

### Bezugszeichenliste

- 1: Leuchte
- 2: Geräteträger
- 3, 3': Leuchtmittel
- 4: Optik
- 5, 5': Ausleger
- 6, 6': Fassung
- 7, 7': Öffnung
- 8: Frontseite
- 9: Reflektor
- 10: Reflektorwand
- 11: Reflektorwand
- 12, 12': Seitenwand
- 13: Metallband
- 14: Bodenplatte
- 15: Kopfreflektor
- 16: Abdeckplatte
- 17, 17': Laschen

## Patentansprüche

1. Leuchte (1) aufweisend
- eine aus einem Höhlkörper gebildete und allseitig Licht abstrahlende Optik (4),
- einen Geräteträger (2) zur Aufnahme für Komponenten zum Betrieb eines Leuchtmittels (3, 3'), welcher die Rückseite der Optik bildet und diese verschließt,
wobei am Geräteträger (2) ein Ausleger (5, 5') und auf dem Ausleger (5, 5') eine Fassung (6, 6') für das Leuchtmittel (3, 3') angebracht ist und der Ausleger (5, 5') zumindest in Teilbereichen lichtdurchlässig ausgeführt ist,
**dadurch gekennzeichnet,**
**dass** als Leuchtmittel (3, 3') zwei einseitig gesockelte Gasentladungslampen vorgesehen sind,
**dass** zwei Ausleger (5, 5') vorgesehen sind die beidseitig in ihren Endbereichen mit dem Geräteträger (2) verbunden sind und
**dass** jeder der Ausleger (5, 5') eine Fassung (6, 6') derart trägt, dass die Leuchtmittel (3, 3') im eingebauten Zustand mit ihren freien Enden gegeneinander gerichtet sind, und dass der jeweils eine Ausleger (5, 5'), in dem Bereich, in dem der jeweils andere Ausleger (5, 5') die Fassung (6, 6') trägt, einen lichtdurchlässigen Bereich, insbesondere eine Öffnung (7, 7'), aufweist.

2. Leuchte nach Anspruch 1,
**dadurch gekennzeichnet,**
**dass** die Gasentladungslampen mit ihren freien Enden durch die Öffnungen (7, 7') hindurchragen.

3. Leuchte nach einem der vorigen Ansprüche,
**dadurch gekennzeichnet,**
**dass** im Freiraum zwischen Leuchtmittel (3, 3') und Frontseite (8) der Optik (4) ein teillichtdurchlässiger Reflektor (9) angeordnet ist und die Aufteilung zwischen Direkt und Indirektanteil des Lichts bestimmt.

4. Leuchte nach Anspruch 3,
**dadurch gekennzeichnet,**
**dass** der Reflektor (9) aus zwei Reflektorwänden (10, 11) gebildet ist, welche so angeordnet sind, dass diese in spitzem Winkel aufeinander zulaufen, wobei die Stossstelle im Bereich des Leuchtmittels (3, 3') und der größte Abstand zwischen den beiden Reflektorwänden (10, 11) im Bereich der Frontseite (9) ist.

5. Leuchte nach einem der vorigen Ansprüche,
**dadurch gekennzeichnet,**
**dass** die Ausleger (5, 5') den Reflektor trägen.

6. Leuchte nach einem der vorigen Ansprüche,
**dadurch gekennzeichnet,**
**dass** als Leuchtmittel (3, 3') zwei Leuchtstofflampen des Typs TC-L, 28 Watt verwendet werden.

7. Leuchte nach einem der Ansprüche 3-6,
**dadurch gekennzeichnet,**
**dass** die Aufteilung zwischen Direkt und Indirektanteil etwa 35 % für den Direktanteil zu 65 % für den Indirektanteil beträgt.

8. Leuchte nach einem der vorigen Ansprüche,
**dadurch gekennzeichnet,**
**dass** im Inneren der Optik entlang der Seitenwände (12, 12') und der Fronseite (8) ein perforiertes Metallband (13), vorzugsweise ein Lochblech, angeordnet ist.

9. Leuchte nach einem der vorigen Ansprüche,
**dadurch gekennzeichnet,**
**dass** die Frontseite (8) und die Seitenwände (12, 12') einstückig aus einer Mikroprismenplatte gefertigt sind und dass die Bodenplatte (14) der Optik (4) aus einer Mikropyramidenplatte gefertigt ist, wobei die Frontseite (8) und die Seitenwände (12, 12') mit der Bodenplatte (14) verklebt sind.

10. Leuchte nach einem der vorigen Ansprüche 1-9,
**dadurch gekennzeichnet,**
**dass** die Frontseite (8) und die Seitenwände (12, 12') einstückig aus einer Mikroprismenplatte gefertigt sind und dass die Bodenplatte (14) der Optik (4) aus glasklarem Kunststoff gefertigt und eine Mikropyramidenplatte über der Bodenplatte angeordnet ist, wobei die Frontseite (8) und die Seitenwände (12, 12') mit der Bodenplatte (14) verklebt sind.

## Claims

1. Lamp (1), having:
- optics (4) formed from a hollow body and emitting light on all sides,
- an equipment carrier (2) for receiving components for operating a lighting means (3, 3'), forming the back of the optics and sealing it, wherein a boom (5, 5') is attached to the carrier (2) and a fixture (6, 6') for the lighting means (3, 3') is attached to the boom, and the boom (5, 5') is translucent at least in part,
**characterised in that**:
two single-ended gas discharge lamps are provided as lighting means (3, 3'),
two booms (5, 5') are provided that are connected on both ends with the carrier (2), and
each of the booms (5, 5') carries a fixture (6, 6') such that the lighting means (3, 3') as installed have their free ends directed at each other, and that the respective boom (5, 5') has a translucent area, in particular an opening (7, 7'), in the area in which the respective other boom (5, 5') carries the fixture (6, 6').

2. Lamp according to claim 1, **characterised in that**:
the free ends of the gas discharge lamps protrude through the openings (7, 7').

3. Lamp according to any of the foregoing claims, **characterised in that**:
in the gap between the lighting means (3, 3') and the front (8) of the optics (4), a partially translucent reflector (9) is arranged determines the division into direct and indirect shares of light.

4. Lamp according to claim 3, **characterised in that**:
the reflector (9) is formed of two reflector walls (10, 11) that are arranged such that they converge at an acute angle to one another, wherein the joint is in the area of the lighting means (3, 3') and the greatest distance between the reflector walls (10, 11) is in the area of the front side (9).

5. Lamp according to any of the foregoing claims, **characterised in that**:
the booms (5, 5') carry the reflector.

6. Lamp according to any of the foregoing claims, **characterised in that**:
two fluorescent lamps of the type TC-L, 28 Watt, are used as lighting means (3, 3').

7. Lamp according to any claims 3 - 6, **characterised in that**:
the ratio between the direct and indirect portions is approximately 35 % for the direct portion and 65 % for the indirect portion.

8. Lamp according to any of the foregoing claims, **characterised in that**:
inside the optics, along the side walls (12, 12') and the front (8), a perforated metal band (13), preferably a perforated plate, is arranged.

9. Lamp according to any of the foregoing claims, **characterised in that**:
the front (8) and the side walls (12, 12') are made in one piece of a microprism plate, and the base plate (14) of the optics (4) is made of a micropyramidal plate, wherein the front (8) and side walls (12, 12') are adhesively bonded to the base plate (14).

10. Lamp according to any of claims 1 - 9, **characterised in that**:
the front (8) and the side walls (12, 12') are made in one piece of a microprism plate, and the base plate (14) of the optics (4) is made of transparent plastic, and a micropyramidal plate is arranged over the base plate, wherein the front (8) and side walls (12, 12') are adhesively bonded to the base plate (14).

## Revendications

1. Luminaire (1) comprenant
- une optique (4) constituée d'un corps creux et émettant de la lumière de tous les côtés,
- un support d'appareil (2) pour le logement de composants pour la commande d'un moyen d'éclairage (3, 3'), qui constitue l'arrière de l'optique et la ferme,
moyennant quoi, sur le support d'appareil (2), est montée une flèche (5, 5') et sur cette flèche (5, 5') est montée une monture (6, 6') pour le moyen d'éclairage (3, 3') et la flèche (5, 5') est réalisée de manière transparente au moins au niveau de certaines zones,
**caractérisé en ce que**
en tant que moyen d'éclairage (3, 3'), sont prévues deux lampes à décharge de gaz à socle sur un côté,
deux flèches (5, 5') sont prévues, qui sont reliées des deux côtés au niveau de leurs extrémités avec le support d'appareil (2),
chacune des flèches (5, 5') supporte une monture (6, 6') de façon à ce que les moyens d'éclairage (3, 3') soient orientés, dans l'état monté, avec leurs extrémités orientées l'une vers l'autre et à ce qu'une flèche (5, 5') comprend, dans la zone où l'autre flèche (5, 5'), supporte la monture (6, 6'), une zone transparente, plus particulièrement une ouverture (7, 7').

2. Luminaire selon la revendication 1,
**caractérisé en ce que**
les lampes à décharge de gaz dépassent, avec leurs extrémités libres, par les ouvertures (7, 7').

3. Luminaire selon l'une des revendications précédentes,
**caractérisé en ce que**
dans l'espace libre entre les moyens d'éclairage (3, 3') et le côté frontal (8) de l'optique (4) se trouve un réflecteur (9) partiellement transparent, qui détermine la répartition entre la part directe et la part indirecte de la lumière.

4. Luminaire selon la revendication 3,
**caractérisé en ce que**
le réflecteur (9) est constitué de deux parois de réflecteur (10, 11) qui sont disposées de façon à ce que celles-ci convergent avec un angle aigu, le point de jonction se trouvant au niveau du moyen d'éclairage (3, 3') et la plus grande distance entre les deux parois de réflecteur (10, 11) se trouvant au niveau du côté frontal (9).

5. Luminaire selon l'une des revendications précédentes,
**caractérisé en ce que**
les flèches (5, 5') supportent le réflecteur.

6. Luminaire selon l'une des revendications précédentes,
**caractérisé en ce que**
en tant que moyens d'éclairage (3, 3'), deux lampes fluorescentes du types TC-L, 28 watts sont utilisées.

7. Luminaire selon l'une des revendications 3 à 6,
**caractérisé en ce que**
la répartition entre la part directe et la part indirecte représente environ 35 % pour la part directe et 65 % pour la part indirecte.

8. Luminaire selon l'une des revendications précédentes,
**caractérisé en ce que**
à l'intérieur de l'optique, le long des parois latérales (12, 12') et du côté frontal (8), se trouve une bande métallique perforée (13), de préférence une tôle perforée.

9. Luminaire selon l'une des revendications précédentes,
**caractérisé en ce que**
le côté frontal (8) et les parois latérales (12, 12') sont constituées d'une seule pièce à partir d'une plaque à micro-prismes et **en ce que** la plaque de fond (14) de l'optique (4) est constituée d'une plaque à micro-pyramides, le côté frontal (8) et les parois latérales (12, 12') étant collés avec la plaque de fond (14).

10. Luminaire selon l'une des revendications précédentes 1 à 9,
**caractérisé en ce que**
le côté frontal (8) et les parois latérales (12, 12') sont constituées d'une seule pièce à partir d'une plaque à micro-prismes et **en ce que** la plaque de fond (14) de l'optique (4) est constituée d'une matière plastique transparente et une plaque à micro-pyramides est disposée au-dessus de la plaque de fond, le côté frontal (8) et les parois latérales (12, 12') étant collés avec la plaque de fond (14).
